# EUROPÄISCHE PATENTANMELDUNG

(11) **EP 0 338 277 A1**
(43) Veröffentlichungstag der Anmeldung: **25.10.1989**
(21) Anmeldenummer: 89105145.0
(22) Anmeldetag: 22.03.1989
(51) Int. Cl.: B65H 54/80

(54) **Verfahren und Vorrichtung zum Füllen einer Kanne mit Faserband**

(30) Priorität: 11.04.1988 CH 1321/88
(71) Anmelder: MASCHINENFABRIK RIETER AG, CH-8406 Winterthur (CH)
(72) Erfinder: Fritzsche, Peter, CH-8405 Winterthur (CH); Schwager, Martin, CH-8405 Winterthur (CH); Speich, Hans, CH-8404 Winterthur (CH)

(57) **Zusammenfassung**

Um ein Faserband (5) verzugsfrei und störungsfrei von einer Umlenkwalze (8) in eine Faserbandkanne (6) abzulegen, ist eine Ablegewalze (10) (Fig. 3) vorgesehen, welche das Faserband (5) zusammen mit einer Klemmwalze (11) durch einen Einlauftrichter (9) führt und direkt auf die, sich in der Kanne befindlichen Bindungen ablegt. Zu diesem Zwecke ragt der Umfang der Ablegewalze (10) um einen Betrag C, tiefer in die Faserbandkanne als eine Unterseite (13) der Ablegeplatte (14).

## Beschreibung

Die Erfindung betrifft ein Verfahren zum Füllen einer Kanne mit Faserband gemäss dem Oberbegriff des ersten Verfahrensanspruches und eine Vorrichtung gemäss dem Oberbegriff des ersten Vorrichtungsanspruches.

Aus dem Stand Technik ist es bekannt, dass Kannenfüllvorrichtungen eine sogenannte Ablegeplatte umfassen, welche mit einem in der Regel s-förmigen Faserbandführungsrohr versehen ist, durch welches das Faserband, zur Ablage in die sich unter der Ablegeplatte befindliche Kanne, geführt wird.

Am Eingang des vorgenannten Faserbandführungsrohres ist in der Regel ein Walzenpaar vorgesehen, welches das Faserband durch die Eingangsmündung des Führungsrohres in dieses hineinführt und nachschiebt.

Aus der deutschen Offenlegungsschrift Nr. 35 24 601 ist eine solche Kannenfüllvorrichtung gezeigt und be schrieben. Daraus ist ersichtlich, dass das Faserband nach der Austrittsmündung des Faserbandführungsrohres direkt in die Kanne, d.h. auf die, sich in der Kanne bereits befindlichen Faserbandlagen abgegeben wird. Damit besteht das Erfordernis, dass das Faserband durch die Drehung des Drehtellers relativ zur Faserbandablage in der Kanne und durch die Reibung zwischen dem in die Kanne zu legenden und dem bereits in der Kanne liegenden Faserband aus dem Führungsrohr gezogen werden muss, was zu einem, wenn auch kleinen, jedoch nicht genau definierten Verzug des Faserbandes im Führungsrohr führt. Daraus resultierende Unterschiede des Verzuges müssen in den darauffolgenden Arbeitsgängen in der Verarbeitung des Faserbandes wieder ausgeglichen werden.

Im weiteren besteht noch ein für die vorgenannte Vorrichtung möglicher Nachteil, nämlich, dass sich das Faserband im Faserführungsrohr ausdehnt wodurch eine zusätzliche Reibung im Faserführungsrohr entsteht, was hauptsächlich bei Faserbändern mit einem hohen Kunstfaseranteil möglich ist.

Um diesem Umstand abzuhelfen, wurde in einer in der deutschen Auslegeschrift Nr. 28 01 010 gezeigten und beschriebenen Faserbandablage ein zweites Walzenpaar im Drehteller vorgesehen und zwar derart, dass das Walzenpaar das Faserband durch den Faserführungskanal zieht. Die Walzen sind darin mit ihren Drehachsen in vertikaler Richtung angeordnet, und geben das Faserband mit einem Abstand zwischen dem Drehteller und der Kanne in die letztgenannte ab.

Diese gegenüber dem erstgenannten Stand Technik verbesserte Ausführungsform, beinhaltet jedoch immer noch den Nachteil eines möglichen Verzuges im Faserführungsrohr und ausserdem den Nachteil, dass ein zweites angetriebenes Walzenpaar vorgesehen werden muss, was zu einer komplizierten und teureren Vorrichtung führt.

Es ist deshalb Aufgabe der Erfindung, eine Faserbandablage zu schaffen, welche im wesentlichen das Faserband verzugsfrei in die Kanne ablegt. Eine weitere Aufgabe besteht darin, dies auf möglichst wenig aufwendige Weise durchzuführen.

Die Erfindung löst diese Aufgaben verfahrensmässig gemäss dem Kennzeichen des ersten Verfahrungsanspruches und vorrichtungsmässig gemäss dem Kennzeichen des ersten Vorrichtungsanspruches.

Die durch die Erfindung erreichten Vorteile bestehen in der optimalen Führung des Faserbandes bis und mit der Ablage auf die bereits in der Kanne liegenden Faserbandlagen.

Im folgenden wird die Erfindung anhand von lediglich Ausführungswege darstellenden Zeichnungen näher erläutert. Es zeigt
Fig. 1 Eine erfindungsgemässe Faserbandablagevorrichtung, im Schnitt und halbschematisch dargestellt,
Fig. 2 Eine Draufsicht der Vorrichtung von Fig. 1,
Fig. 3 Ein Detail der Vorrichtung von Fig. 1 vergrössert und mit Blick in Pfeilrichtung A (Fig. 1) dargestellt,
Fig. 4 Eine Variante des Details von Fig. 3 im gleichen Massstab dargestellt,
Fig. 5-7 Je eine Variante der Ausführungsart eines Details der Vorrichtungen der vorgenannten Figuren, vergrössert und halbschematisch dargestellt,
Fig. 8-10 Details der erfindungsgemässen Vorrichtung in verschiedenen Varianten, halbschematisch dargestellt,
Fig. 11 Eine weitere Variante des Details von Fig. 3, gemäss Ausschnitt II-II (Fig. 12).
Fig. 12 Einen Teil der Vorrichtung von Fig. 1, vergrössert und mit dem Detail von Fig. 11 dargestellt.
Fig. 13/15 Je eine Variante der Figuren 1 und 2
Fig. 14 Eine Draufsicht in Richtung II-II, vergrössert dargestellt

Eine Kannenablage 1 (Fig. 1) umfasst ein Maschinengehäuse 2 mit einem Antriebsteil 3 und einem, im Gehäuseteil 2, vom Antriebsteil 3 drehbar angetriebenen Ablegeteil 4.

Mittels diesem Ablegeteil 4 wird ein Faserband 5 in eine Faserbandkanne 6 eingelegt. Dabei rotiert die Faserbandkanne 6 mittels eines Drehtellers (nicht gezeigt) oder eines anderen dazu verwendbaren Elemen tes. Gleichzeitig dreht der Ablegeteil um die Rotationsachse 7, wodurch das Band in an sich bekannterweise in fortlaufenden zykloidenförmigen Schleifen in die Kanne 6 abgelegt wird.

Das Faserband 5 wird dem Ablegeteil 4 mittels einer Umlenkwalze 8 zugefördert und im Anschluss daran von einem Einlauftrichter 9 mit einem Mündungsteil 58 (Fig. 3) und einem Trichterteil 59, welcher Bestandteil des Ablegeteiles 4 ist, übernommen.

Der Umlenkwalze 8 kann eine zweite Walze 8.1 zugeordnet werden, so dass das Faserband 5 zwischen diesen beiden Walzen geklemmt dem Einlauftrichter 9 zugefördert werden kann. Dabei soll sich die Klemmlinie (nicht dargestellt) dieser beiden Walzen mit der Drehachse 7 des Ablegeteils 4 schneiden und vorteilhafterweise senkrecht zur Drehachse 7 liegen.

Nach dem Einlauftrichter 9 wird das Faserband 5 von einer Ablegewalze 10 (siehe auch Fig. 3 und weitere) und einer, dieser zugeordneten Klemmwalze 11 übernommen.

Die Ablegewalze 10 weist dabei einen Durchmesser D (Fig. 3) auf, welcher derart gewählt ist, dass der Umfang der Ablegewalze 10 bei einer gegebenen Lage der die Ablegewalze 10 aufnehmende Welle 12, um einen vorgegebenen Betrag C tiefer gegen die Faserbandkanne reicht, als die Unterseite 13 einer Ablegeplatte 14. Dadurch, dass der Umfang der Ablegewalze 10 um den Betrag C tiefer in die Kanne 6 ragt, legt das Ablegerad lO das Faserband direkt auf die, sich bereits in der Kanne befindlichen Faserbandschlingen 5.1 (auch Faserbandschleifen oder Faserbandlagen ge nannt).

Der Betrag C kann beispielsweise im Bereich von 1 bis 10 mm gewählt werden. Das Mass des Betrages C hängt jedoch vom gewünschten Mass des Andrückens des abzulegenden Bandes 5 auf die bereits in der Kanne 6 liegenden Bandlagen 5.1 ab und wird nach Gutdünken gewählt.

Die Ablegeplatte 14 hat die an sich bekannte Aufgabe, das in die Kanne 6 abgelegte Faserband 5.1 in Kombination mit einem federbelasteten Federteller 15 zu verdichten. Die Feder zur Belastung des Federtellers 15 ist mit 16 gekennzeichnet und liegt in an sich bekannterweise am Boden (nicht gezeigt) der Kanne 6 auf.

Es versteht sich dabei, dass die Umfangsgeschwindigkeit des Ablegerades 10 derart gewählt wird, dass keine Relativgeschwindigkeit zwischen dem abzulegenden Band 5 und sich bereits in der Kanne befindlichen Faserbandschlinge 5.1 entsteht. Die Kanne 6 dreht dabei in Richtung B (Fig. 3) und der Ablegeteil 4 in Richtung A. Die Art der Schlingenbildung in der genannten Faserbandkanne, bei drehender Kanne 6 und drehender Ablegeplatte 14, ist zykloidisch.

Um zu vermeiden, dass Fasern an der Ablegewalze 10 haften, ist ein Abstreifer 17 vorgesehen.

Die für den Antrieb der Ablegewalze 10 vorgesehene Welle 12 ist einerseits in einem Lager 18, unmittelbar bei der Ablegewalze 10 selbst, und andererseits in einem Lager 19 drehbar gelagert, wobei die Lager 18 und 19 auf der Ablegeplatte 14 befestigt sind. In unmittelbarer Nähe des Lagers 19 ist auf der Welle 12 ein Kegelrad 20 drehfest montiert, welches im Eingriff mit einem weiteren Kegelrad 21 steht. Das Kegelrad 21 ist auf einer Welle 22 drehfest aufgezogen, auf welcher ebenfalls ein Antriebsrad 23 drehfest angeordnet ist.

Beim Antriebsrad 23 handelt es sich um ein Zahnrad, welches seinerseits im Eingriff mit einem Innenzahnkranz 24 (in Fig. 1 auf der rechten Seite gekennzeichnet) steht, welcher Bestandteil des Maschinengehäuses 2 ist.

Im Antriebsteil 3, welches ebenfalls fest dem Maschinengehäuse 2 zugeordnet ist, sind die Getrieberäder 25.1 und 25.2 drehbar gelagert, wobei das Getrieberad 25.2 drehfest auf einer Antriebswelle 26 vorgesehen ist, welche durch einen Antriebsmotor (nicht gezeigt) angetrieben wird. Die Getrieberäder 25.1 und 25.2 sind Zahnräder und stehen miteinander im Eingriff.

Andererseits steht das Getrieberad 25.1 im Eingriff mit einem der Ablegeplatte zugeordneten Zahnkranz 27 (auf der rechten Seite von Fig. 1 gekennzeichnet), sodass damit die Ablegeplatte 14 um die Drehachse 7 in Drehung versetzt werden kann, was andererseits das Antriebsrad 23 und über die Welle 22 das Kegelrad 21 antreibt, welches das Kegelrad 20 und damit die Welle 12 und mit dieser die Ablegewalze 10 in Drehung versetzt.

Die Ablegeplatte 14 ist mittels einem, dem Innengehäuse 2 festzugeordnetem, Drehlager 28 in ihrer vertikalen Lage fixiert und drehbar gelagert.

Die Klemmwalze 11 ist mittels einer Welle 29 drehend gelagert und kann entweder freidrehend, d.h. über die Reibung zwischen Faserband 5 und Klemmwalze 11 oder als Variante durch einen Uebertrieb (nicht gezeigt) von der Welle 12 angetrieben. Solche Uebertriebe können direkt durch Zahnräder, wie dieses später für die Walzen 8 und 8.1 erklärt wird, oder über Riementriebe oder Zahnriemenantriebe angetrieben werden.

Als Beispiel eines solchen Uebertriebes zeigt die Fig. 2 die Lagerung einer die Umlenkwalze 8 antreibenden Welle 30, welche einerseits in Lagern 31 und 32 drehbar gelagert ist, und andererseits ein darauf drehfest angeordnetes Antriebszahnrad 33 aufweist, welches im Eingriff mit einem Zahnrad 34 steht, das auf einer Welle 35 drehfest angeordnet ist, um die Walze 8.1 anzutreiben, falls eine solche vorgesehen ist.

Die Lager 31 und 32 sind einem auf der Ablegeplatte fest angeordneten Support (nicht gezeigt) zugeordnet, während die Welle 35 in den Lagern 36 und 37 drehbar vorgesehen ist, und diese Lager in einem um eine zur Ablegeplatte 14 senkrecht stehenden Drehachse 38 (nur symbolisch dargestellt) schwenkbaren Support (nicht gezeigt) vorgesehen sind, sodass die Walze 8.1 von der Umlenkwalze 8 weggeschwenkt werden kann. Die Anpresskraft zwischen beiden Walzen geschieht mittels Federbelastung (nicht gezeigt).

In gleicher Weise wie die Lager 36 und 37 können die Lager der Welle 29 in einem schwenkbaren Support vorgesehen sein, welcher federbelastet (nicht gezeigt) ist, sodass die Klemmwalze 11 mit einer dieser genannten Federlast entsprechenden Anpresskraft gegen die Ablegewalze 10 angedrückt wird, um die notwendige Reibung zwischen Faserband 5 und den Walzen 10 und 11 zu erzeugen. Ebenfalls ist es, wie für die Wellen 30 und 35 beschrieben, möglich, die Wellen 12 und 29, je mit einem Zahnrad zu versehen, welche wie für die Zahnräder 33 und 34 beschrieben ineinandergreifen, um einen formschlüssigen Antrieb der Klemmwalze 11 zu erhalten, anstelle eines reibschlüssigen Antriebes mittels der Reibung zwischen der Klemmwalze 11 und dem Faserband 5. Dabei kann der die Lager der Welle 29 aufnehmende Support ebenfalls, wie für die Drehachse 38 beschrieben, um eine zur Ablegeplatte 14 senkrechtstehende Schwenkachse (nicht gezeigt) schwenkbar gelagert sein, so dass die Walzen 8 und 8.1 vorbeschriebene federbelastete Anpressung ebenfalls für die Walzen 10 und 11 durchführbar ist.

Die Fig. 4 zeigt eine Variante der Walzen von Fig. 3, in denen eine Ablegewalze 39 nicht wie in Fig. 3 gezeigt, einen wesentlich grösseren Durchmesser aufweist als die Klemmwalze 11, sondern derart angeordnet ist, dass deren Umfang ebenfalls um den Betrag C in die Kanne 6 ragt, wie der Umfang der Ablegewalze 10. Die Welle 40 für das Antreiben der Ablegewalze 39 ist in der gleichen Art gelagert, wie die Welle 12. Es versteht sich, dass durch das Tieferliegen der Welle 40 gegenüber der Welle 12 entsprechende Aenderungen in der in Fig. 1 gezeigten Getriebeanordnung, in Bezug auf die Lage der Kegelräder 20 und 21 vorgesehen werden müssen.

Im weiteren weist die Ablegewalze 39 ebenfalls einen Abstreifer 17.1 auf.

Die Fig. 5 zeigt eine zylindrische Umfangsfläche 41, welche für die Walzen 10, 11 und 39 verwendet werden kann. Das gleiche gilt für eine Konkave Umfangsfläche 42 der Fig. 6, während eine mit Kanälen 43 (auch Kaneluren genannt) vorgesehene Oberfläche nur für angetriebene Walzen verwendet werden kann. Dabei kann die Anzahl der Kanäle, am Umfang verteilt, verschieden sein, bspw. können zwei Kanäle um 180 Grad versetzt genügen, um das Faserband zu fördern.

Die Fig. 8 zeigt ein der Ablegeplatte 14 zugeordnetes Faserbandführungselement 44, welches mit einer, der Umfangsfläche der Ablegewalze 10 resp. 39 zugewandten Faserbandführungsfläche 45, welche das Faserband 5 gegen die Ablegewalze 10 respektive 39 lenkt. Das Führungselement ist aus einem statisch nicht aufladbaren Kunststoff hergestellt und mit der Ablegeplatte 14 fest verbunden.

Die Fig. 9 zeigt ein Faserbandführungselement 46 mit einer Faserbandführungsfläche 47 und einem zusätzlichen Abstreifer 48, welcher das Ansetzen von Fasern an der Klemmwalze 11 verhindert. Um das Faserbandführungselement 46 optimal gegen die Klemmwalze 11 anstellen zu können, ist dieses mittels einer Schraube 49, welche in einem im Führungselement 46 vorgesehenen Schlitz (mit gestrichelten Linien angedeutet) in der Ablegeplatte 14 derart befestigt, dass die Lage des Elementes 46 in einem durch den Schlitz vorgegebenen Bereich wählbar ist.

Die Fig. 10 zeigt ein, mittels einer Schwenkachse 50 schwenkbar gelagertes Faserbandführungselement 51, welches eine Abstreifkante 52 aufweist. Die Schwenkachse 50 ist dabei in einem Trägerelement 53 angeordnet, welches fest mit der Ablegeplatte 14 verbunden ist. Im weiteren weist das Faserbandführungselement 51 eine Faserbandführungsfläche 54 auf.

Der Vorteil des Faserbandführungselement 51 besteht darin, dass dieses derart angeordnet ist, dass es durch das Eigengewicht in die in Fig. 10 mit strichpunktierten Linien dargestellte Lage kippt, solange, dass kein Faserband in der Kanne 6 liegt. Da in der mit strichpunktierter Linie gezeigten Lage die Führungsfläche 54 eine wesentlich grössere Steigung aufweist als in der, mit ausgezogenen Linie gezeigten Lage, liegt der Vorteil im wesentlichen darin, dass mit Sicherheit vermieden wird, dass das Faserband auf der Führungsfläche 54 gestaut wird, und andererseits darin, dass die Abstreifkante 52 in der Betriebsstellung des Führungselementes 51 die Funktion des Abstreifers ausüben kann.

Die Fig. 11 zeigt eine Variante der Anordnung von Fig. 3, indem anstelle des ganzen Trichters 9 lediglich dessen Mündungsteil 58 vorgesehen ist und der Trichterteil 59 durch ein Riemchenpaar 60, bestehend aus einem Riemchen 61 und einem Riemchen 62, ersetzt ist. Dabei ist das Riemchen 61 um die Ablegewalze 10 sowie um eine Umlenkrolle 63 und das Riemchen 62 um die Klemmwalze 11 und um eine Umlenkrolle 64 geführt. Mit Hilfe des Riemchenpaares 60 wird das Faserband durch den Mündungsteil 58 gezogen werden, dabei soll der Oeffnungswinkel des Riemchenpaares 60 so klein als möglich, d.h. nur wenige Winkelgrade (z.B. 6 Grad) sein.

Die Fig. 12 zeigt einen Lagersupport 65, welcher die Umlenkrollen 63 und 64 aufnimmt. Der Lagersupport ist ebenfalls, wie das Lager 18 auf der Ablegeplatte 14 fest angeordnet.

Die Figuren 13 bis 15 zeigen insofern eine Variante zu den Figuren 1 und 2, indem in diesen Figuren das Faserband 5 nicht mehr ungeschützt von den Umlenkrespektive Förderwalzen 8 respektive 8.1 bis zum Einlauftrichter 9 geführt ist, sondern ein Führungskanal 66 vorgesehen ist, welcher mit dem Einlauftrichter 9 verbunden ist. Der Führungskanal 66 weist in einer Variante die Kanalöffnung 67 an der der Bewegungsrichtung A (Fig. 14) entgegengesetzten Windschattenseite auf.

Die Innenweite d des Kanales 66 entspricht dem zwei bis vierfachen Durchmesser des Faserbandes 5 um sicherzustellen, dass das Faserband nicht durch den Kanal in seinem Lauf behindert, sondern lediglich geschützt wird.
Diese Weite kann aber beliebig vergrössert werden, wobei die maximale Weite sich entweder von der zu bewegenden Masse des Kanales oder der unnötigen Grösse her selbst in ein vernünftiges Mass einpendelt.

Im weiteren versteht es sich, dass die Innenfläche des Kanales einen üblichen Oberflächen-Finish aufweist, welcher verhindert, dass Fasern des Faserbandes 5 an der Kanalinnenwand hängenbleiben.

Ebenso ist es nicht wesentlich, dass der Kanal den in Fig. 14 gezeigten Querschnitt aufweist, grundsätzlich sind eliptische oder rechteckige Querschnittsformen ebenfalls möglich. Die innere Querschnittsform des Kanales sowie diejenige des Einlauftrichters werden in der Regel aufeinander abgestimmt.

Wie in Fig. 14 mit dem Bewegungspfeil A.1 gezeigt, ist es als weitere Variante auch möglich, die Kanalöffnung 67 in Bewegungsrichtung gesehen, auf der vorderen d.h. Windseite des Führungskanales vorzusehen, sodass ein sich im Führungskanal bildender Staudruck und der daraus folgenden Strömungsrichtung dieser Luft in Richtung Einlauftrichter 9, das Faserband mit Luft umhüllt und entsprechend begleitet. Wird die Kanalöffnung 67 auf der Windseite vorgesehen, so hängt die entwickelte Luftströmung von dem Verhältnis der Kanalöffnungsweite und der Weite d des Führungskanales, bei gegebener Umlaufgeschwindigkeit ab, was vorteilhafterweise empirisch festgelegt wird.

## Patentansprüche

1. Verfahren zum Füllen einer Faserbandkanne (6) mit Faserband (5), in welchem ein Walzenpaar (10, 11; 39) das Faserband in die Kanne abgibt,
dadurch gekennzeichnet,
dass eine der Walzen als Ablegewalze (10; 39) bezeichnet, das Faserband direkt und unmittelbar auf die bereits in der Kanne vorhandenen Faserbandlagen (5.1) ablegt.

2. Verfahren nach Anspruch 1., dadurch gekennzeichnet, dass das Faserband mit einem vorgegebenen Druck auf die vorhandenen Faserbandlagen abgegeben wird.

3. Verfahren nach Anspruch 1., dadurch gekennzeichnet, dass das Faserband (5) unmittelbar vor der Ablegewalze (10; 39) durch ein bewegtes Faserbandführungsmittel mit im wesentlichen gleicher Geschwindigkeit geführt wird, wie die Umfangsgeschwindigkeit der Ablegewalze.

4. Vorrichtung zur Durchführung des Verfahrens nach den vorangehenden Ansprüchen, mit einer Kannenfüllvorrichtung, auch Kannenablage (1) genannt, mit einer primären Faserbandführung (8, 8.1) zur Führung des Faserbandes (5) in der Drehachse (7) eines zur Kannenablage gehörenden Ablegeteiles (4) und einem mit dem Ablegeteil (4) umlaufenden Walzenpaars (10, 11; 39) zur Abgabe des Faserbandes in eine sich darunter befindliche Kanne (6), dadurch gekennzeichnet, dass eine Walze als Faserbandablegewalze (10; 39) in die Kanne (6) ragt.

5. Vorrichtung nach Anspruch 4., dadurch gekennzeichnet, dass die Faserbandablegewalze derart mit ihrer Umfangsfläche um einen vorgegebenen Betrag C aus dem Ablegeteil (4) heraus in die Kanne ragend angeordnet ist, dass diese Walze das Faserband (5) unmittelbar auf die bereits in der Kanne (6) vorhandenen Bandlagen (5.1) ablegt.

6. Vorrichtung nach Anspruch 4., dadurch gekennzeichnet, dass eine der Ablegewalze (10; 39) gegenüberliegende, gegen den Umfang der Ablegewalze (10; 39) gerichtete Faserband-Hilfsführung (44; 46; 51) vorgesehen ist.

7. Vorrichtung nach Anspruch 6., dadurch gekennzeichnet, dass die Hilfsführung (44; 46; 51) für das Einbringen des Faserbandes (5) von der Ablegewalze (10; 39) wegbewegbar ist.

8. Vorrichtung nach Anspruch 6. und 7., dadurch gekennzeichnet, dass die Hilfsführung (44; 46; 51) zusätzlich einen Faserbandabstreifer aufweist und dadurch gleichzeitig Faserabstreifer (48; 52) für die mit der Ablegewalze (10; 39) zusammenarbeitende Walze (11) ist.

9. Vorrichtung nach Anspruch 4., dadurch gekennzeichnet, dass ein Faserabstreifer für die Ablegewalze (10; 39) vorgesehen ist.

10. Vorrichtung nach Anspruch 4., dadurch gekennzeichnet, dass mindestens eine Walze (10; 11; 35) eine konkave Faserbandführungsfläche (42) aufweist.

11. Vorrichtung nach Anspruch 4., dadurch gekennzeichnet, dass mindestens eine Walze mindestens stellenweise mit Kanälen (43) versehen ist.

12. Vorrichtung nach Anspruch 4., dadurch gekennzeichnet, dass vor dem Walzenpaar (10; 11; 39), in Faserbandlaufrichtung gesehen, eine trichterförmige Faserbandführung (58; 59; 60) vorgesehen ist.

13. Vorrichtung nach Anspruch 12, dadurch gekennzeichnet, dass die trichterförmige Faserbandführung ein fester Trichter (58; 59) ist.

14. Vorrichtung nach Anspruch 12, dadurch gekennzeichnet, dass die trichterförmige Faserbandführung ein mit dem Walzenpaar (10; 11; 39) zusammenwirkendes Riemchenpaar (60) ist.

15. Vorrichtung nach Anspruch 12, dadurch gekennzeichnet, dass zusätzlich zur trichterförmigen Faserbandführung (58) ein mit dem Walzenpaar (10; 11; 39) zusammenwirkendes Riemchenpaar (60) zur Führung des Faserbandes (5) vor dem Walzenpaar, in Faserbandlaufrichtung gesehen, vorgesehen ist.

16. Vorrichtung nach Anspruch 4., dadurch gekennzeichnet, dass die Ablegewalze (10) einen grösseren Durchmesser aufweist als die Gegenwalze.

17. Vorrichtung nach Anspruch 4., dadurch gekennzeichnet, dass beide Walzen (10; 11; 39) des Walzenpaares im wesentlichen denselben Durchmesser aufweisen, jedoch derart angeordnet sind, dass eine der Walzen als Ablegewalze (39) verwendet wird.

18. Vorrichtung nach Anspruch 4., dadurch gekennzeichnet, dass ein offener Führungskanal (66) zur Führung des Faserbandes 5 zwischen der primären Faserbandführung (8, 8.1) und dem Walzenpaar (10, 11; 39) vorgesehen ist.

19. Vorrichtung nach Anspruch 18, dadurch gekennzeichnet, dass die Kanalöffnung (67) des Führungskanales (66) auf der, in Bewegungsrichtung (A) des Kanales gesehen, hinteren Seite vorgesehen ist, und zwar derart, dass das Faserband im wesentlichen windgeschützt durch den Führungskanal (66) geführt wird.

20. Vorrichtung nach Anspruch 18., dadurch gekennzeichnet, dass die Kanalöffnung (67) des Führungskanales (66) auf der vorderen Seite, mit Blickrichtung auf Fig. 14 und in Bewegungsrichtung (A.1) gesehen, vorgesehen ist.
